# EUROPÄISCHE PATENTSCHRIFT

(11) **EP 0 701 066 B1**
(45) Veröffentlichungstag und Bekanntmachung des Hinweises auf die Patenterteilung: **17.03.1999**
(21) Anmeldenummer: 95112190.4
(22) Anmeldetag: 03.08.1995
(51) Int. Cl.: F15B 21/04, F15B 11/08, F15B 11/06, F04B 13/00

(54) **Pneumatische Steuereinrichtung**
Pneumatic control system
Système de commande pneumatique

(30) Priorität: 12.08.1994 DE 9413030 U
(43) Veröffentlichungstag der Anmeldung: 13.03.1996
(73) Patentinhaber: WIWA WILHELM WAGNER GMBH & CO. KG, D-35633 Lahnau (DE)
(72) Erfinder: Leinweber, Günter, D-35633 Lahnau (DE)
(74) Vertreter: Missling, Arne, Dipl.-Ing.

(56) Entgegenhaltungen:
- EP-A- 0 433 969
- CH-A- 684 651
- GB-A- 1 342 285
- US-A- 4 565 504

## Beschreibung

Die Erfindung betrifft eine pneumatische Steuereinrichtung für die alternierende Aufschaltung zweier über Druckluft-Ableitungen gespeister Druckluftströme auf einen Verbraucher, mit einem in einem Steuerzylinder längsbeweglichen Steuerkolben, durch den in jeweils einer seiner Steuerstellungen eine Druckluft-Zuleitung aus einer Druckluftquelle hohen Luftdruckes mit der Druckluft-Ableitung für den einen Druckluftstrom verbunden und die Druckluft-Ableitung für den anderen Druckluftstrom währenddessen gesperrt ist in der Weise, daß in einem Gehäuse des Steuerzylinders Verbindungskanäle zwischen der Druckluft-Zuleitung und je einer der Druckluft-Ableitungen vorgesehen sind, deren zugehörige, in dem Steuergehäuse befindliche Strömungskanäle über von dem Steuerkolben sukzessive überdeckte Steuerbohrungen in dem Steuerzylinder wechselweise miteinander verbindbar sind.

Derartige pneumatische Steuereinrichtungen sind insbesondere bei solchen druckluftbetriebenen Kolbenpumpen seit langem bekannt, die als Dosierpumpen verwendet werden; sie sind aber darauf keineswegs beschränkt.

Generell haben Steuereinrichtungen dieser Art den Nachteil, daß sie im Bereich der Steuerbohrungen während des Betriebes zu vereisen drohen, weil deren für den Druckluftstrom wirksamer Querschnitt von einem jeweils zugehörigen Kolbenelement des Steuerkolbens nicht plötzlich, sondern nur stetig vergrößerbar ist, so daß sich dort die Druckluft (adiabatisch) entspannt und entsprechend abkühlt. Es kann vorkommen, daß durch die Eisbildung der verfügbare Strömungsquerschnitt soweit eingeschnürt wird, daß die Funktion der Steuereinrichtung nicht mehr gewährleistet ist und der Betrieb solange unterbrochen werden muß, bis das Eis abgetaut ist.

Die Erfindung hat sich deshalb die Aufgabe gestellt, eine pneumatische Steuereinrichtung der eingangs näher bezeichneten Art so auszubilden, daß eine Vereisung im Bereich der Steuerbohrungen vermieden wird.

Erfindungsgemäß wird die Aufgabe dadurch gelöst, daß die während eines Steuertaktes von der Druckluftquelle hohen Luftdruckes von der primären Druckluft gerade abgesperrte Druckluft-Ableitung während dieses Steuertaktes zumindest zeitweise über eine Druckluft-Hilfszuleitung mit einer Druckluftquelle für eine sekundäre Druckluft niedrigeren, Luftdruckes verbunden ist. Ferner kann vorteilhaft ein Luftvorwärmer für die sekundäre Druckluft vorgesehen werden, über den die sekundäre Druckluft aufgeheizt werden kann. In der Regel reicht die Zeitdauer eines Arbeitstaktes völlig aus, um soviel sekundäre Druckluft aus dieser Druckluftquelle einzuspeisen, daß eine Vereisung von vornherein nicht stattfinden oder sofort wieder rückgängig gemacht werden kann. Die dabei zugeführte sekundäre Druckluft entspannt nur geringfügig und im wesentlichen isotherm, so daß ihre Temperatur, notfalls durch zusätzliche Aufheizung, wesentlich über derjenigen der primären Druckluft aus der Druckluftquelle hohen Luftdrucks und jedenfalls oberhalb der Schmelztemperatur des mit der Druckluft (als Wasserdampf) mitgeführten Wassers liegt.

Es ist einerseits möglich, daß die Druckluft-Hilfszuleitung mit der Druckluftquelle niedrigeren Luftdruckes absperrbar verbunden ist, andererseits aber stattdessen in einer bevorzugten Ausführung vorgesehen ist, die Druckluft-Hilfszuleitung mit der Druckluftquelle hohen Luftdruckes über eine Druckmindereinrichtung absperrbar zu verbinden, so daß in diesem Fall eine einzige Druckluftquelle ausreicht. In jedem Fall ist es zweckdienlich, wenn in der Druckluft-Hilfszuleitung ein Rückschlagventil vorgesehen ist, so daß die Druckluftquelle niedrigeren Luftdruckes nicht im Gegenstrom belastbar ist.

Eine besonders vorteilhafte bauliche Ausbildung der erfindungsgemäßen pneumatischen Steuereinrichtung besteht darin, daß die Strömungskanäle in Ringkanälen enden, die jeweils über den in einer gemeinsamen Zylinderbuchse des Steuerzylinders angeordneten Steuerbohrungen angeordnet sind. In fachüblicher Weise können diese Ringkanäle durch zur Hauptachse der Steuereinrichtung achsparallele Verbindungskanäle mit den Anschlußelementen für die Frischluft aus der Druckluft-Zuleitung und den Druckluft-Ableitungen und gegebenenfalls für die Abluft aus einer Druckluft-Rückleitung verbunden sein.

Besonders geeignet ist die erfindungsgemäße pneumatische Steuereinrichtung, wenn der Verbraucher aus einer druckluftbetriebenen Kolbenpumpe besteht und die aus den Druckluft-Ableitungen eingespeisten Druckluftströme alternierend die beiden Kolbenflächen eines Arbeitskolbens der Kolbenpumpe belasten.

Die Erfindung wird nachstehend an Hand der Zeichnung an dem Ausführungsbeispiel einer Dosierpumpe näher erläutert. Es zeigen
- Fig. 1: eine erfindungsgemäße, an einer Dosierpumpe vorgesehene pneumatische Steuereinrichtung im mittigen ungefähren Längsschnitt X - X aus Fig. 2,
- Fig. 2: eine Draufsicht Y - Y aus Fig. 1 und
- Fig. 3: eine Dosierpumpe mit einer nicht erfindungsgemäßen, dem vorbekannten Stand der Technik entsprechenden Steuereinrichtung,
sämtlich in vereinfachter Darstellung gezeichnet.

Eine für eine erfindungsgemäße Steuereinrichtung geeignete Kolbenpumpe P entsprechend Fig. 3 besitzt einen Arbeitskolben K, der innerhalb eines zylindrischen Arbeitszylinders Z senkrecht oszillierend bewegt wird, wozu seine beiden Kolbenflächen F1 und F2 abwechselnd mit einer primären Druckluft beaufschlagt werden müssen. Der Arbeitskolben K ist dabei in einem (oberen), an einem Oberteil O der Kolbenpumpe P befestigten Zylinderdeckel D durch Führungsbolzen B (Fig. 1) geführt. Das Oberteil O ist über den Mantel M des Arbeitszylinders Z unter Verwendung von Ankerschrauben S mit einem entsprechenden Unterteil U verbunden. Die Einzelheiten einer solchen Anordnung stehen in keinem unmittelbaren Zusammenhang mit der Erfindung, sind fachüblich ausgebildet und werden deshalb nicht weiter erörtert.

Ein Teil des Oberteiles O wird von der pneumatischen Steuereinrichtung für den Arbeitskolben K eingenommen. Diese Steuereinrichtung besteht zunächst im wesentlichen aus einem Steuerzylinder 1 mit einem Zylindergehäuse 10, in dem eine Zylinderbuchse 11 starr eingepaßt ist, und einem in dem Steuerzylinder 1 achsbeweglichen Steuerkolben 2, der radial in der Zylinderbuchse 11 geführt ist, und ist am besten in der vergrößerten Darstellung der Fig. 1 und 2 ablesbar.

Die Zylinderbuchse 11 ist von in das Zylindergehäuse 10 eingetieften nutförmigen Ringkanälen 12, 13 und 14 umgeben, die mit dem Steuerzylinder 1 jeweils über am Umfang der Zylinderbuchse 11 verteilte Gruppen von Steuerbohrungen 15 in der Zylinderbuchse 11 pneumatisch verbunden sind. Die Steuerbohrungen 15 werden von Kolbenelementen 21 des Steuerkolbens 2 angesteuert in der Weise, daß entweder die Ringkanäle 12 und 13 oder die Ringkanäle 12 und 14 miteinander strömungsverbunden sind; in der Stellung des Steuerkolbens 2 der Fig. 1 sind es die Ringkanäle 12 und 14. In der Zeichnung ist zu erkennen, daß die Kolbenflächen 22 der Kolbenelemente 21 kegelförmig ausgebildet sind, um Strömungsverluste zu vermeiden.

Der (mittlere) Ringkanal 12 ist über eine in der Fig. 2 angedeutete Druckluft-Zuleitung DZ über einen Strömungskanal 16 mit einer in der Zeichnung weggelassenen Druckluftquelle für die primäre Druckluft strömungsverbunden, aus der eine primäre Frischluft eingespeist wird. Die Frischluft gelangt alternierend über zwei Druckluft-Ableitungen DA aus dem Steuerzylinder 1 zum Verbraucher, nämlich aus dem Ringkanal 13 über einen Strömungskanal 17 in den Arbeitszylinder Z oberhalb der Kolbenfläche F1 und aus dem Ringkanal 14 über einen weiteren Strömungskanal 18 in den Arbeitszylinder Z unterhalb der Kolbenfläche F2. Die Strömungskanäle 17,18 sind dabei mehrteilig durch das Oberteil O, den Zylinderdeckel D und (Strömungskanal 18) durch das Unterteil U geführt; sie können die Ringkanäle 12 bis 14 auch mehrfach mit dem Verbraucher verbinden, wie das in der Fig. 2 ersichtlich ist.

In jeweils einem der in dem Ausführungsbeispiel doppelt ausgeführten Strömungskanäle 17 und 18 mündet eine Druckluft-Hilfszuleitung 3, die eine sekundäre Druckluft einspeist. Der Luftdruck dieser sekundären Druckluft liegt nur wenig über dem atmosphärischen; die erforderliche Druckluftquelle ist entweder von der primären Druckluft völlig getrennt oder besser wie in der Fig. 2 einfach an der zu dieser gehörigen Druckluftquelle über eine Druckmindereinrichtung 31 angeschlossen. Die sekundäre Druckluft gelangt auch in den Bereich des Steuergehäuses 1 und verhindert eine bis unter den Gefrierpunkt reichende Abkühlung. Rückschlagventile 32 in jeder Druckluft-Hilfszuleitung 3 verhindern die Überführung bzw. Rückführung der primären Druckluft. Wird die sekundäre Druckluft der Druckluftquelle für die primäre Druckluftquelle entnommen, dann stellt die Druckluft-Hilfszuleitung einen die Steuereinrichtung überbrückenden Kurzschluß dar.

## Patentansprüche

1. Pneumatische Steuereinrichtung für die alternierende Aufschaltung zweier über Druckluft-Ableitungen (DA) gespeister Druckluftströme auf einen Verbraucher, mit einem in einem Steuerzylinder (1) längsbeweglichen Steuerkolben (2), durch den in jeweils einer seiner Steuerstellungen eine Druckluft-Zuleitung (DZ) aus einer Druckluftquelle hohen Luftdruckes mit der Druckluft-Ableitung (DA) für den einen Druckluftstrom verbunden und die Druckluft-Ableitung (DA) für den anderen Druckluftstrom währenddessen gesperrt ist in der Weise, daß in einem Gehäuse des Steuerzylinders (1) Verbindungskanäle zwischen der Druckluft-Zuleitung (DZ) und je einer der Druckluft-Ableitungen (DA) vorgesehen sind, deren zugehörige, in dem Steuergehäuse (10) befindliche Strömungskanäle über von dem Steuerkolben (2) sukzessive überdeckte Steuerbohrungen (15) in dem Steuerzylinder (1) wechselweise miteinander verbindbar sind,
dadurch gekennzeichnet, daß
die während eines Steuertaktes von der Druckluftquelle hohen Luftdruckes von der primären Druckluft gerade abgesperrte Druckluft-Ableitung (DA) während dieses Steuertaktes zumindest zeitweise über eine Druckluft-Hilfszuleitung (3) mit einer Druckluftquelle für eine sekundäre Druckluft niedrigeren Luftdruckes verbunden ist.

2. Steuereinrichtung nach Anspruch 1, dadurch gekennzeichnet, daß der niedrigere Luftdruck erheblich niedriger ist als der hohe Luftdruck.

3. Steuereinrichtung nach Anspruch 1 oder 2, dadurch gekennzeichnet, daß ein Luftvorwärmer für die sekundäre Druckluft vorgesehen ist.

4. Steuereinrichtung nach einem der Ansprüche 1 bis 3, dadurch gekennzeichnet, daß die Druckluft-Hilfszuleitung (3) mit der Druckluftquelle niedrigeren Luftdruckes absperrbar verbunden ist.

5. Steuereinrichtung nach einem der Ansprüche 1 bis 3, dadurch gekennzeichnet, daß die Druckluft-Hilfszuleitung (3) mit der Druckluftquelle hohen Luftdruckes über eine Druckmindereinrichtung (31) absperrbar verbunden ist.

6. Steuereinrichtung nach einem der Ansprüche 1 bis 5, dadurch gekennzeichnet, daß in der Druckluft-Hilfszuleitung (3) ein Rückschlagventil (32) vorgesehen ist.

7. Steuereinrichtung nach einem der Ansprüche 1 bis 6, dadurch gekennzeichnet, daß die Strömungskanäle (16,17,18) in Ringkanälen (12,13,14) enden, die jeweils über den in einer gemeinsamen Zylinderbuchse (11) des Steuerzylinders (1) angeordneten Steuerbohrungen (15) angeordnet sind.

8. Steuereinrichtung nach einem der Ansprüche 1 bis 7, dadurch gekennzeichnet, daß der Verbraucher aus einer druckluftbetriebenen Kolbenpumpe (P) besteht und die aus den Druckluft-Ableitungen (DA) eingespeisten Druckluftströme alternierend die beiden Kolbenflächen (F1,F2) eines Arbeitskolbens (K) der Kolbenpumpe (P) belasten.

## Claims

1. A pneumatic control arrangement for the alternate supply of two compressed-air streams, fed by compressed-air delivery lines (DA), to a consumer device, comprising a control piston (2) which is longitudinally displaceable in a control cylinder (1) and by means of which, in one of its control positions, a compressed-air supply line (DZ) leading from a compressed-air source under high pressure is connected to the compressed-air delivery line (DA) for one compressed-air stream, and the compressed-air delivery line (DA) for the other compressed-air stream is closed in the meantime in such a manner that, in a housing of the control cylinder (1), connecting channels are provided between the compressed-air supply line (DZ) and one of the compressed-air delivery lines (DA), their associated flow channels in the control housing (10) being alternately interconnectable via control bores (15) in the control cylinder (1) which are covered successively by the control piston (2), characterised in that the compressed-air delivery line (DA), which is closed off from the source of primary compressed air under high pressure during a control stroke, is connected to a source of secondary compressed air under lower pressure during this control stroke at least intermittently via an auxiliary compressed-air supply line (3).

2. A control arrangement according to claim 1, characterised in that the lower air pressure is considerably lower than the high air pressure.

3. A control arrangement according to claim 1 or 2, characterised in that an air preheater is provided for the secondary compressed air.

4. A control arrangement according to any one of claims 1 to 3, characterised in that the auxiliary compressed-air supply line (3) is connected in a closeable manner to the compressed-air source under lower air pressure.

5. A control arrangement according to any one of claims 1 to 3, characterised in that the auxiliary compressed-air supply line (3) is connected in a closeable manner to the compressed-air source under high pressure via a pressure-reducing device (31).

6. A control arrangement according to any one of claims 1 to 5, characterised in that a non-return valve (32) is provided in the auxiliary compressed-air supply line (3).

7. A control arrangement according to any one of claims 1 to 6, characterised in that the flow channels (16, 17, 18) end in annular channels (12, 13, 14) each arranged above the control bores (15) provided in a common cylinder sleeve (11) of the control cylinder (1).

8. A control arrangement according to any one of claims 1 to 7, characterised in that the consumer device comprises a compressed-air-driven piston pump (P), and the compressed-air streams, fed in from the compressed-air delivery lines (DA), alternately load the two piston surfaces (F1, F2) of a working piston (K) of the piston pump (P).

## Revendications

1. Dispositif de commande pneumatique pour connecter alternativement, vers un utilisateur, deux courants d'air comprimé alimentés par des conduites de départ de l'air comprimé (DA), comportant un piston de commande (2) mobile longitudinalement dans un cylindre de commande (1), par lequel, suivant chacune de ses positions de commande, une conduite d'alimentation en air comprimé (DZ), venant d'une source d'air comprimé à haute pression, est reliée à la conduite de départ de l'air comprimé (DA) pour l'un des courants d'air comprimé, et par lequel la conduite de départ d'air comprimé (DA) pour l'autre courant d'air comprimé est coupée pendant ce temps, de telle façon que des canaux de liaison, situés dans un carter du cylindre de commande (1), sont prévus entre la conduite d'alimentation en air comprimé (DZ) et chacune des conduites de départ de l'air comprimé (DA), dont des canaux d'écoulement associés, situés dans le carter de commande (10), peuvent être reliés alternativement les uns aux autres par l'intermédiaire d'alésages de commande (15) dans le cylindre de commande (1), recouverts successivement par le piston de commande (2),
caractérisé en ce que la conduite de départ de l'air comprimé (DA), qui vient précisément d'être coupée, pendant un cycle de commande, de la source d'air comprimé à haute pression, de l'air comprimé primaire, est reliée, pendant ce cycle de commande, au moins pour une partie du temps, à une source d'air comprimé fournissant de l'air comprimé à pression plus basse, par l'intermédiaire d'une conduite auxiliaire d'alimentation en air comprimé (3).

2. Dispositif de commande suivant la revendication 1, caractérisé en ce que la pression plus basse d'air est très nettement plus basse que la haute pression d'air comprimé.

3. Dispositif de commande suivant la revendication 1 ou la revendication 2, caractérisé en ce qu'il est prévu un préchauffeur d'air pour l'air comprimé secondaire.

4. Dispositif de commande suivant l'une des revendication 1 à 3, caractérisé en ce que la conduite auxiliaire d'alimentation en air comprimé (3) est reliée à la source d'air comprimé à pression plus basse, avec possibilité de coupure.

5. Dispositif de commande suivant l'une des revendication 1 à 3, caractérisé en ce que la conduite auxiliaire d'alimentation en air comprimé (3) est reliée à la source d'air comprimé à haute pression, par l'intermédiaire d'un dispositif (31) de réduction de la pression, avec possibilité de coupure.

6. Dispositif de commande suivant l'une des revendication 1 à 5, caractérisé en ce qu'un clapet antiretour (32) est prévu dans la conduite auxiliaire d'alimentation en air comprimé (3).

7. Dispositif de commande suivant l'une des revendication 1 à 6, caractérisé en ce que les canaux d'écoulement (16, 17, 18) se terminent dans des canaux annulaires (12, 13, 14), qui sont chacun disposés sur des alésages de commande (15) disposés dans une douille de cylindre commune (11) du cylindre de commande (1).

8. Dispositif de commande suivant l'une des revendication 1 à 7, caractérisé en ce que l'utilisateur est constitué d'une pompe à piston (P) entraînée à l'air comprimé et en ce que les courants d'air comprimé arrivant des conduites de départ de l'air comprimé (DA) sont appliquées alternativement sur les deux surfaces de piston (F1, F2) d'un piston de travail (K) de la pompe à piston (P).
